# EUROPÄISCHE PATENTSCHRIFT

(11) **EP 3 636 815 B1**
(45) Veröffentlichungstag und Bekanntmachung des Hinweises auf die Patenterteilung: **24.08.2022**
(21) Anmeldenummer: 19216881.3
(22) Anmeldetag: 17.12.2019
(51) Int. Cl.: D04B 27/16, D04B 27/20

(54) **KETTBAUMANORDNUNG**
WARP BEAM ASSEMBLY
DISPOSITIF D'ENSOUPLE

(43) Veröffentlichungstag der Anmeldung: 15.04.2020
(73) Patentinhaber: KARL MAYER STOLL R&D GmbH, 63179 Obertshausen (DE)
(72) Erfinder: Exner, Franz, 63500 Seligenstadt (DE)
(74) Vertreter: Keil & Schaafhausen Patentanwälte PartGmbB

(56) Entgegenhaltungen:
- EP-A1- 1 057 912
- EP-A1- 2 141 269
- DE-U1- 20 022 453
- US-A- 5 058 398

## Beschreibung

Die vorliegende Erfindung betrifft eine Kettenwirkmaschine, die einen Kettbaum mit einem Zapfen aufweist, wobei der Kettbaum an dem Zapfen durch ein Lager gelagert ist, der an der Kettenwirkmaschine angeordnet ist, und der Kettbaum durch eine Drehmomentübertragungsanordnung an dem Zapfen angetrieben ist. EP 1 057 912 A1 beschreibt eine Webmaschine mit einem Kettbaum, der an einem seiner Zapfen Vorsprünge aufweist, die mit einem Antriebskupplungsglied zusammenwirken, um so eine drehmomentübertragende Verbindung zwischen dem Antrieb und dem Kettbaum herzustellen. Das Antriebskupplungsglied ist dabei in axialer Richtung des Kettbaums verschiebbar. Weiterhin ist ein Lager an dem Zapfen angeordnet, wodurch der Kettbaum in einem Lagergehäuse gehalten werden kann.

US 5 058 398 beschreibt eine Garnzuführvorrichtung für eine Rundstrickmaschine, bei der Kettbäume in nach oben offenen Lagerschalen angeordnet sind. EP 2 141 269 A1 beschreibt eine Kettbaumhaltevorrichtung, bei der ein Lager an einem Kettbaum angeordnet ist.

Es ist aus DE 200 22 453 U1 bekannt, den Kettbaum in einem Lagerblock zu lagern, der gleichzeitig die Antriebsfunktion übernimmt. Dies macht den Kettbaumwechsel aufwendig.

Die der Erfindung zugrundeliegende Aufgabe ist, dass die Handhabung eines Kettbaums einer Kettenwirkmaschine wirtschaftlich gehandhabt werden soll. Diese Aufgabe wird durch die Merkmale des Anspruchs 1 gelöst.

Durch eine Trennung der Drehmomentübertragungsanordnung und der Lageranordnung kann eine Antriebseinheit wesentlich kleiner dimensioniert werden, weil eine Lagerfunktion der Antriebseinheit nicht gebraucht wird. Die Antriebseinheit ist nur noch zum tatsächlichen Antrieb da. Weiterhin kann die Lageranordnung optimiert und auf die benötigten Bedürfnisse angepasst werden. Bei möglichen Versagensfällen kann weiterhin die Lageranordnung gesondert von der Antriebseinheit betrachtet und repariert werden und umgekehrt. Weiterhin kann durch diese Anordnung eine Handhabung der Kettbäume automatisiert werden.

Vorzugsweise weist die Lageranordnung ein Lager und eine nach oben offene Lagerschale auf, wobei das Lager in der nach oben offenen Lagerschale angeordnet ist. Das Lager ist am Kettbaum angeordnet und wird mit dem Kettbaum bewegt. Durch eine solche Anordnung wird die Entnahme des Kettbaums stark vereinfacht, weil die Entfernung und Fixierung der oberen Lagerschale entfällt. Dadurch wird die Handhabung des Kettbaums vereinfacht, was die Rüstzeiten und damit die Kosten senkt.

Vorzugsweise fixiert die Lagerschale das Lager in axialer Richtung. Durch die Fixierung des Lagers in axialer Richtung wird eine axiale Bewegung des Lagers und damit des Kettbaums verhindert. Der Kettbaum läuft ruhig und die folgenden Maschinenanordnungen müssen keine axiale Bewegung des Kettbaums ausgleichen.

Erfindungsgemäß ist an einem freien Ende des Zapfens eine erste Geometrie angeordnet und die Drehmomentübertragungsanordnung weist eine mit einem Antrieb verbundene zweite Geometrie auf, wobei die erste Geometrie und die zweite Geometrie an einander angepasst sind. Durch die angepassten Geometrien ist eine Drehmomentübertragung ausgehend von dem Antrieb auf den Kettbaum möglich. Weiterhin kann der Kettbaum durch die Geometrien mit wenig Aufwand gewechselt werden. Ein solcher Wechsel des Kettbaums bedeutet geringere Rüstzeiten, die sich in geringeren Gesamtkosten niederschlagen.

Vorzugsweise ist die zweite Geometrie, Bestandteil einer Geometrieanordnung, in einer Ruheposition nach oben geöffnet. Die Ruheposition ist eine Position, in der ein Wechsel des Kettbaums vorgenommen werden kann. Dazu kann der Kettbaum aus der Drehmomentübertragungsanordnung nach oben entnommen werden, ohne das der Kettbaum in seiner axialen Richtung verschoben werden muss. Gleiches gilt für ein Einsetzen des Kettbaums. Durch die einfache Handhabung des Kettbaums wird die Rüstzeit reduziert, und somit werden die Rüstkosten gesenkt.

Erfindungsgemäß ist zur Ausbildung einer formschlüssigen Verbindung zwischen der ersten Geometrie und der zweiten Geometrie mindestens ein bewegliches Fixierelement vorgesehen. Das Fixierelement garantiert eine formschlüssige Verbindung zwischen der ersten Geometrie, am Kettbaum, und der zweiten Geometrie, am Antrieb. Durch den Formschluss wird die Drehmomentübertragung sichergestellt, und ein mögliches Spiel zwischen der ersten Geometrie und der zweiten Geometrie reduziert. Ein kleineres Spiel erhöht die Lebensdauer einer solchen Anordnung, was den Wartungsaufwand und somit die Wartungskosten reduziert. Vorzugsweise ist das Fixierelement zwischen einer Drehmomentübertragungsposition und einer Freigabeposition bewegbar. In der Freigabeposition kann der Kettbaum gewechselt werden und in der Drehmomentübertragungsposition wird der Kettbaum angetrieben. In der Freigabeposition besteht keine formschlüssige Verbindung, sodass der Kettbaum entnommen werden kann. Der Kettbaum kann in der Freigabeposition gewechselt werden.

Vorzugsweise ist das Fixierelement in einer axialen Richtung oder einer radialen Richtung des Kettbaums bewegbar. Somit kann eine formschlüssige Verbindung erfolgen, indem das Fixierelement in einer axialen Richtung in die Drehmomentübertragungsposition überführt wird. Alternativ kann der Formschluss durch eine Bewegung des Fixierelements in radialer Richtung in die Drehmomentübertragungsposition erfolgen. Je nach Platzverhältnissen und benötigten Drehmomenten kann eine passende Bewegungsrichtung des Fixierelementes ausgewählt werden. Diese gestalterische Freiheit ermöglicht eine wirtschaftliche, an die Bedingungen angepasste Umsetzung.

Vorzugsweise wird das Fixierelement durch einen Fixiermechanismus betätigt. Um das Fixierelement von der Freigabeposition in die Drehmomentübertragungsposition zu überführen wird der Fixiermechanismus verwendet. Durch den Fixiermechanismus kann der Kettbaum in einer bestimmten Winkelposition freigegeben werden, indem der Fixiermechanismus das Fixierelement in die Freigabeposition bewegt. Dabei kann der Fixiermechanismus einen Servomotor, Pneumatik- oder Hydraulikzylinder oder dergleichen aufweisen. Somit kann der Kettbaum einfach mit geringem Aufwand gewechselt werden, was die Rüstkosten und damit die Gesamtkosten senkt.

Vorzugsweise weist der Fixiermechanismus das Fixierelement, eine Fixierelementführung und mindestens einen Hebel auf. Das Fixierelement wird durch die Fixierelementführung geführt, um ein Verkippen des Fixierelementes oder sonstige Störungen zu vermeiden. Durch den Hebel wird die benötigte Kraft zum Bewegen des Fixierelements reduziert. Eine reduzierte Leistung bedeutet, dass eine kleinere Kraft benötigt wird, was geringe laufende Kosten verursacht. Diese Anordnung erhöht dementsprechend die Wirtschaftlichkeit der Kettenwirkmaschine.

Vorzugsweise weist der Fixiermechanismus eine Rückstellvorrichtung auf. Durch die Rückstellvorrichtung wird eine ungewollte Bewegung des Fixierelementes vermieden. Die Rückstellvorrichtung erhöht die Betriebssicherheit der Anordnung.

Vorzugsweise weist die Drehmomentübertragungsanordnung eine Sensoranordnung auf. Die Sensoranordnung kann die Position des Fixierelementes und die Winkelposition der Drehmomentübertragungseinrichtung überwachen und weitere sicherheitsrelevante Überwachungsaufgaben übernehmen.

Vorzugsweise ist die erste Geometrie lösbar an dem freien Ende des Zapfens angeordnet. Die Verbindung zwischen der Geometrie und dem freien Ende des Zapfens kann mittels Befestigungsmitteln, beispielsweise Schrauben oder ähnlichen erfolgen. Durch die lösbare Verbindung kann der Kettbaum an die jeweiligen Bedürfnisse angepasst und bei möglichen Verschleißerscheinungen ausgetauscht werden.

Alternativ dazu sind die erste Geometrie und das freie Ende des Zapfens einstückig ausgebildet. Eine einstückige Ausbildung reduziert die Anschaffungskosten. Weiterhin wird durch eine einstückige Ausbildung eine hohe Drehmomentübertragungsmöglichkeit erreicht.

Vorzugsweise ist der Kettbaum werkzeuglos entnehmbar. Ein werkzeugloser Wechsel des Kettbaums reduziert die Rüstzeiten und Rüstkosten. Weiterhin wird durch einen werkzeuglosen Wechsel des Kettbaums der Spielraum für Automatisierungslösungen geöffnet, da kein Bediener mehr gebraucht wird.

Die Erfindung wird im Folgenden anhand eines bevorzugten Ausführungsbeispiels in Verbindung mit der Zeichnung beschrieben. Hierin zeigen:
- Fig. 1: ein Ende eines Zapfens eines Kettbaums;
- Fig. 2: eine Lagerschale und eine Drehmomentübertragungsanordnung;
- Fig. 3: eine Drehübertragungsanordnung in einer Freigabeposition;
- Fig. 4: eine Drehübertragungsanordnung in einer Drehmomentübertragungsposition;
- Fig. 5: einen eingesetzten Kettbaum;
- Fig. 6: eine alternative Ausführungsform der zweiten Geometrie;
- Fig. 7: einen Querschnitt einer alternativen Ausführungsform in einer Freigabeposition;
- Fig. 8: einen Querschnitt einer alternativen Ausführungsform in einer Drehmomentübertragungsposition;
- Fig. 9: eine alternative Ausführungsform des Zapfens;
- Fig. 10: eine alternative Ausführungsform;
- Fig. 11: einen Querschnitt einer alternativen Ausführungsform.

In Fig. 1 ist ein Zapfen 1 an einem Ende eines Kettbaums 2 dargestellt. An dem Zapfen 1 ist ein Lager 3, und eine erste Geometrie 4 angeordnet. Die erste Geometrie 4 kann je nach bevorzugter Ausführungsform unterschiedlich ausgebildet sein. In dem hier dargestellten Ausführungsbeispiel ist die erste Geometrie 4 lösbar mit dem Zapfen 1 verbunden.

Fig. 2 zeigt eine Lageranordnung, die eine nach oben offene Lagerschale 5 und Begrenzungen 6 aufweist. Die Begrenzungen 6 verhindern eine Bewegung des zu haltenden Lagers 3 in axialer Richtung. Weiterhin ist eine zweite Geometrie 7 dargestellt, die an die erste Geometrie 4 angepasst ist. Dabei ist die zweite Geometrie 7 mit einem Drehmomentübertragungselement 8 verbunden. Die zweite Geometrie 7 bildet mit dem Drehmomentübertragungselement 8 eine Geometrieanordnung, die in einer Ruheposition nach oben offen ist. In dieser Ausführungsform sind zwei Fixierelemente 9 in radialer Richtung beweglich angeordnet und befinden sich in einer Freigabeposition.

In Fig. 3 sind die Fixierelemente 9 in ihrer Freigabeposition im Schnitt dargestellt. Die Fixierelemente 9 sind durch eine Mechanik 10a beweglich.

In Fig. 4 ist in Anlehnung an Fig. 3 dargestellt, wie die Fixierelemente 9 einen Formschluss zur Drehmomentübertragung zwischen der ersten Geometrie 4 und der dahinterliegenden zweiten Geometrie 7 ausführt. Die Fixierelemente 9 befinden sich in einer Drehmomentübertragungsposition.

In Fig. 5 ist dargestellt, wie der Kettbaum 2 in der Lagerschale 5 liegt. Die nach oben offene Lagerschale 5 fixiert durch Begrenzungen 6 den Kettbaum 2 in axialer Richtung.

In Fig. 6 ist eine weitere bevorzugte Ausführungsform mit einem Fixierelement 9 dargestellt. Das Fixierelement 9 wird durch Fixierelementführungen 11 geführt und durch den Hebel 10 betätigt.

Fig. 7 zeigt einen Querschnitt einer bevorzugten Ausführungsform, bei der sich das Fixierelement 9 in der Freigabeposition befindet. Der Hebel 10 ist entgegen einen Rückstellmechanismus 12 durch einen Antrieb 13 betätigt. Der Rückstellmechanismus 12 übt eine Kraft auf das Fixierelement 9 aus, um es in die Drehmomentübertragungsposition zurückzustellen. Die Stellung des Fixierelementes 9 ist durch eine Sensoranordnung 14 überwacht.

Fig. 8 zeigt in Anlehnung an Fig. 7 eine bevorzugte Ausführungsform, bei der sich das Fixierelement 9 in der Drehmomentübertragungsposition befindet.

Fig. 9 bis Fig. 11 stellen eine weitere bevorzugte Ausführungsform dar. Bei dieser Ausführungsform sind die erste Geometrie 4 und der Zapfen 1 einstückig ausgebildet.

Durch das Anbringen des Lagers 3 an den Kettbaum 2, ist es möglich die Lagerschale 5 als halbseitig offene Lagerschale 5 auszuführen. Durch das Gewicht des Kettbaums 2 und die relativ geringen Umfangsgeschwindigkeiten ist die Gefahr des Herausspringens des Kettbaums 2 aus der Lagerschale 5 sehr gering. Somit ist es möglich die Lagerschale 5 ohne Lagerdeckel zu verwenden.

In der Ruheposition zeigt die Drehmomentübertragungsanordnung mit der offenen Seite der zweiten Geometrie 7 nach oben. Der Rückstellmechanismus 12 übt eine Kraft aus, die das Fixierelement 9 in die Drehmomentübertragungsposition bewegen will. Der Antrieb 13 wirkt über Hebel 10 dem Rückstellmechanismus 12 entgegen und hält das Fixierelement 9 in der Freigabeposition. Dabei kann der Antrieb 13 als Fluidzylinder, elektrische Motorenanordnung, Zahnrad - Zahnstangen-Anordnungen oder dergleichen ausgebildet sein. Der Kettbaum 2 kann eingelegt werden. Dazu wird das Lager 3 in die Lagerschale 5 eingelegt und die erste Geometrie 4 findet automatisch ihren Platz zu der zweiten Geometrie 7. Liegt der Kettbaum 2 in der Lageranordnung und die erste Geometrie 4 im Bereich der zweiten Geometrie 7, wird durch das Fixierelement 9 ein Formschluss zwischen der ersten Geometrie 4 und der zweiten Geometrie 7 hergestellt. Dazu wird das Fixierelement 9 in die Drehmomentübertragungsposition bewegt. Der Antrieb 13 gibt den Hebel 10 frei und die Kraft des Rückstellmechanismus 12 bewegt das Fixierelement 9 in die Drehmomentübertragungsposition. Das Fixierelement 9 stellt nun eine formschlüssige Verbindung zwischen der ersten Geometrie 4 und der zweiten Geometrie 7 her, ohne dabei die Aufgabe einer Lagerung zu übernehmen. Der Formschluss ist einzig und alleine für die Drehmomentübertragung zuständig. Die Sensoranordnung 14 überwacht derweil, in welcher Position sich das Fixierelement 9 befindet. Diese Überwachung kann die Sensoranordnung 14 entweder direkt am Fixierelement 9 vornehmen, oder indirekt über eine Messung des Hebels 10 oder anderen Elementen, die zur Betätigung des Fixierelementes 9 dienen. Der Kettbaum 2 kann entsprechend der benötigten Bedingungen angetrieben werden.

Soll nun der Kettbaum 2 gewechselt werden, wird der Kettbaum 2 und die Drehmomentübertragungsanordnung 8 in die Ruheposition gedreht. Das bedeutet, dass die Geometrieanordnung mit der zweiten Geometrie 7 nach oben hin geöffnet ist. Durch die Sensoranordnung 14 wird eine entsprechende Position erkannt. Anschließend wird das Fixierelement 9 in die Freigabeposition bewegt. Dazu bewegt der Antrieb 13 den Hebel 10 entgegen der Kraft des Rückstellmechanismus 12 und bewegt das Fixierelement in die Freigabeposition. In dieser Freigabeposition besteht kein Formschluss zwischen der ersten Geometrie 4 und der zweiten Geometrie 7. Der Kettbaum 2 kann nach oben entnommen werden, und ein anderer Kettbaum in die Vorrichtung eingelegt werden.

## Patentansprüche

1. Kettenwirkmaschine, aufweisend einen Kettbaum (2) mit einem Zapfen (1), wobei der Kettbaum (2) an dem Zapfen (1) durch eine Lageranordnung gelagert ist, die an der Kettenwirkmaschine und dem Zapfen (1) angeordnet ist und der Kettbaum (2) durch eine Drehmomentübertragungsanordnung an dem Zapfen (1) angetrieben ist, wobei die Drehmomentübertragungsanordnung und die Lageranordnung voneinander getrennt angeordnet sind, **dadurch gekennzeichnet, dass**
an einem freien Ende des Zapfens (1) eine erste Geometrie (4) angeordnet ist und die Drehmomentübertragungsanordnung eine mit einem Antrieb verbundene zweite Geometrie (7) aufweist, wobei die erste Geometrie (4) und die zweite Geometrie (7) an einander angepasst sind
, wobei zur Ausbildung einer formschlüssigen Verbindung zwischen der ersten Geometrie (4) und der zweiten Geometrie (7) mindestens ein bewegliches Fixierelement (9) vorgesehen ist, welches den Formschluss herstellt.

2. Kettenwirkmaschine nach Anspruch 1, **dadurch gekennzeichnet, dass** die Lageranordnung ein Lager (3) und eine nach oben offenen Lagerschale (5) aufweist, wobei das Lager (3) in der nach oben offenen Lagerschale (5) angeordnet ist.

3. Kettenwirkmaschine nach Anspruch2, **dadurch gekennzeichnet, dass** die Lagerschale (5) das Lager in axialer Richtung fixiert.

4. Kettenwirkmaschine nach Anspruch 1, **dadurch gekennzeichnet, dass** die zweite Geometrie (7) Bestandteil einer Geometrieanordnung ist, die in einer Ruheposition , in welcher ein Wechsel des Kettbaums (2) vorgenommen werden kann, nach oben geöffnet ist.

5. Kettenwirkmaschine nach Anspruch 1, **dadurch gekennzeichnet, dass** das Fixierelement (9) zwischen einer Drehmomentübertragungsposition und eine Freigabeposition bewegbar ist.

6. Kettenwirkmaschine nach Ansprüchen 1 bis 5, **dadurch gekennzeichnet, dass** das Fixierelement (9) in einer axialen Richtung oder einer radialen Richtung des Kettbaumes (2) bewegbar ist.

7. Kettenwirkmaschine nach Ansprüchen 1 bis 6, **dadurch gekennzeichnet, dass** das Fixierelement (9) durch einen Fixiermechanismus betätigbar ist.

8. Kettenwirkmaschine nach Anspruch 7, **dadurch gekennzeichnet, dass** der Fixiermechanismus das Fixierelement (9), eine Fixierelementführung (11) und mindestens einen Hebel (10) aufweist.

9. Kettenwirkmaschine nach Ansprüchen 7 oder 8, **dadurch gekennzeichnet, dass** der Fixiermechanismus eine Rückstellvorrichtung (12) aufweist.

10. Kettenwirkmaschine nach einem der Ansprüche 1 bis 9, **dadurch gekennzeichnet, dass** die erste Geometrie (4) lösbar an dem freien Ende des Zapfens (1) angeordnet ist.

11. Kettenwirkmaschine nach einem der Ansprüche 1 bis 9, **dadurch gekennzeichnet, dass** die erste Geometrie (4) und das freie Ende des Zapfens (1) einstückig ausgebildet sind.

12. Kettenwirkmaschine nach Ansprüchen 1 bis 11, **dadurch gekennzeichnet, dass** die Drehmomentübertragungsanordnung eine Sensoranordnung (14) aufweist.

13. Kettenwirkmaschine nach Ansprüchen 1 bis 12, **dadurch gekennzeichnet, dass** der Kettbaum (2) werkzeuglos entnehmbar ist.

## Claims

1. Warp knitting machine comprising a warp beam (2) having a journal (1), wherein the warp beam (2) is supported on the journal (1) by a bearing arrangement arranged on the warp knitting machine and the journal (1) and the warp beam (2) is driven by a torque transmission arrangement on the journal (1), wherein the torque transmission arrangement and the bearing arrangement are arranged separately from each other, **characterized in that** a first geometry (4) is arranged at a free end of the journal (1) and the torque transmission arrangement has a second geometry (7) connected to a drive, the first geometry (4) and the second geometry (7) being adapted to one another, at least one moveable fixing element (9) being provided in order to form a positive connection between the first geometry (4) and the second geometry (7) and producing the positive connection.

2. Warp knitting machine according to claim 1, **characterized in that** the bearing arrangement comprises a bearing (3) and an upwardly open bearing shell (5), the bearing (3) being arranged in the upwardly open bearing shell (5).

3. Warp knitting machine according to claim 2, **characterized in that** the bearing shell (5) fixes the bearing in axial direction.

4. Warp knitting machine according to claim 1, **characterized in that** the second geometry (7) is part of a geometry arrangement which is open upwards in a rest position in which the warp beam (2) can be changed.

5. Warp knitting machine according to claim 1, **characterized in that** the fixing element (9) is moveable between a torque transmission position and a release position.

6. Warp knitting machine according to claims 1 to 5, **characterized in that** the fixing element (9) is moveable in an axial direction or a radial direction of the warp beam.

7. Warp knitting machine according to claims 1 to 6, **characterized in that** the fixing element (9) is actuatable by a fixing mechanism.

8. Warp knitting machine according to claim 7, **characterized in that** the fixing mechanism comprises the fixing element (9), a fixing element guide (11) and at least one lever (10).

9. Warp knitting machine according to claim 7 or 8, **characterized in that** the fixing mechanism comprises a resetting device (12).

10. Warp knitting machine according to any of claims 1 to 9, **characterized in that** the first geometry (4) is detachably arranged at the free end of the journal (1).

11. Warp knitting machine according to any of claims 1 to 9, **characterized in that** the first geometry (4) and the free end of the journal (1) are formed integrally.

12. Warp knitting machine according to any of claims 1 to 11, **characterized in that** the torque transmission arrangement has a sensor arrangement (14).

13. Warp knitting machine according to claims 1 to 12, **characterized in that** the warp beam (12) can be removed without tools.

## Revendications

1. Métier à tricoter chaîne comportant une ensouple (2) avec un tourillon (1), sachant que l'ensouple (2) est logée sur le tourillon (1) par un agencement de paliers, qui est disposé sur le métier à tricoter chaîne et le tourillon (1) et l'ensouple (2) est entraînée sur le tourillon (1) par un système de transmission de couple, sachant que le système de transmission de couple et l'agencement de paliers sont disposés séparés l'un de l'autre, **caractérisé en ce qu'**
une première géométrie (4) est disposée sur une extrémité libre du tourillon (1) et le système de transmission de couple comporte une deuxième géométrie (7) reliée à un entraînement, sachant que la première géométrie (4) et la deuxième géométrie (7) sont adaptées l'une à l'autre, sachant que
pour former une liaison par conformité de forme entre la première géométrie (4) et la deuxième géométrie (7) au moins un élément de fixation mobile (9) est prévu, lequel réalise la conformité de forme.

2. Métier à tricoter chaîne selon la revendication 1, **caractérisé en ce que** l'agencement de paliers comporte un palier (3) et une coquille de palier (5) ouverte vers le haut, sachant que le palier (3) est disposé dans la coquille de palier ouverte vers le haut (5).

3. Métier à tricoter chaîne selon la revendication 2, **caractérisé en ce que** la coquille de palier (5) fixe le palier en direction axiale.

4. Métier à tricoter chaîne selon la revendication 1, **caractérisé en ce que** la deuxième géométrie (7) fait partie intégrante d'un système géométrique, qui est ouvert vers le haut dans une position de repos dans laquelle il est possible de procéder à un changement de l'ensouple (2).

5. Métier à tricoter chaîne selon la revendication 1, **caractérisé en ce que** l'élément de fixation (9) peut être mobile entre une position de transmission de couple et une position de libération.

6. Métier à tricoter chaîne selon les revendications 1 à 5, **caractérisé en ce que** l'élément de fixation (9) peut être mobile dans une direction axiale ou une direction radiale de l'ensouple (2).

7. Métier à tricoter chaîne selon les revendications 1 à 6, **caractérisé en ce que** l'élément de fixation (9) peut être actionné par un mécanisme de fixation.

8. Métier à tricoter chaîne selon la revendication 7, **caractérisé en ce que** le mécanisme de fixation comporte l'élément de fixation (9), un guide d'élément de fixation (11) et au moins un levier (10).

9. Métier à tricoter chaîne selon les revendications 7 ou 8, **caractérisé en ce que** le mécanisme de fixation comporte un dispositif de rappel (12).

10. Métier à tricoter chaîne selon l'une quelconque des revendications 1 à 9, **caractérisé en ce que** la première géométrie (4) est disposée de façon amovible sur l'extrémité libre du tourillon (1).

11. Métier à tricoter chaîne selon l'une quelconque des revendications 1 à 9, **caractérisé en ce que** la première géométrie (4) et l'extrémité libre du tourillon (1) sont constituées en une seule pièce.

12. Métier à tricoter chaîne selon les revendications 1 à 11, **caractérisé en ce que** le système de transmission de couple comporte un système de détection (14).

13. Métier à tricoter chaîne selon les revendications 1 à 12, **caractérisé en ce que** l'ensouple (2) peut être démontée sans outil.
